# FASCICULE DE BREVET EUROPEEN

(11) **EP 0 705 547 B1**
(45) Date de publication et mention de la délivrance du brevet: **24.02.1999**
(21) Numéro de dépôt: 95402208.3
(22) Date de dépôt: 03.10.1995
(51) Int. Cl.: A47B 45/00, A47B 87/02

(54) **Présentoir de longueur variable**
Schaustand mit veränderlicher Länge
Display stand with variable length

(30) Priorité: 03.10.1994 FR 9411787
(43) Date de publication de la demande: 10.04.1996
(73) Titulaire: L'OREAL, S.A., 75008 Paris (FR)
(72) Inventeur: Courte, Patrice, F-45400 Fleury-Les-Aubrais (FR); Roll, Alain, F-75002 Paris (FR)
(74) Mandataire: Leszczynski, André

(56) Documents cités:
- DE-U- 8 628 094
- US-A- 3 450 072
- US-A- 3 648 626
- US-A- 4 696 406
- US-A- 5 295 596

## Description

La présente invention concerne un présentoir de longueur variable, notamment pour produits capillaires.

On connaît déjà de nombreux types de présentoirs qui permettent de présenter des produits pour les offrir à la vente voir US-A-5295596.

Ainsi disposés, les produits apparaissent à la vue du consommateur en étant convenablement alignés, ce qui contribue à leur conférer une image de qualité tout en facilitant le choix du consommateur.

Pour des raisons esthétiques, les présentoirs traditionnels sont conçus chacun pour un type particulier de produits, leurs dimensions étant déterminées en fonction de la taille des emballages des produits, de manière à ce que l'espace intérieur d'un présentoir qui est destiné à recevoir des produits donnés ait une longueur correspondant à un nombre entier de ces derniers alignés sur une même rangée.

Cependant, en étant ainsi dimensionnés, les présentoirs ne peuvent être utilisés pour des produits dont les emballages sont différents en taille de ceux pour lesquels le présentoir a été prévu.

La présente invention vise à résoudre cet inconvénient en proposant un présentoir de longueur variable qui soit de plus apte à s'adapter aux contraintes d'encombrement imposées par les points de vente et assemblable sur le lieu d'utilisation, ce qui permet de le transporter au besoin à l'état démonté jusqu'au lieu d'utilisation.

La présente invention a pour object un présentoir de produits tel qu'est defini dans la revendication 1.

On comprend que le présentoir selon l'invention permet un déplacement télescopique de la ou des rallonges par rapport au plateau et peut s'adapter facilement à différents types de conditionnement ou à un nombre déterminé de conditionnement du fait que sa longueur peut être ajustée à volonté.

Cette adaptabilité en longueur permet également de loger le présentoir selon l'invention dans un espace plus ou moins grand.

Conformément à l'invention, les dents du plateau et celles de la rallonge sont choisies de manière à être espacées d'une distance suffisamment faible pour qu'un emballage repose de façon stable sur celles-ci.

Du fait que la largeur des dents du plateau correspond à l'espacement des dents de la rallonge et réciproquement, il est avantageux que la largeur des dents et l'espacement entre ces dents soient identiques, sur le plateau et sur la rallonge.

Dans un mode de réalisation préféré de l'invention, la partie agencée en râteau du plateau est constituée par des rainures qui sont réalisées dans l'épaisseur du plateau.

Ainsi, le fond des rainures sert à rigidifier le plateau sur toute sa surface.

En outre, en donnant aux dents de la rallonge une épaisseur sensiblement égale à la profondeur des rainures, on peut utiliser ces dernières comme support des dents de la rallonge.

Avantageusement, le présentoir selon l'invention comporte deux rallonges latérales disposées chacune d'un côté du plateau, une paroi latérale étant assujettie à chacune de ces rallonges.

Dans un mode de réalisation particulier de l'invention, le présentoir est muni de moyens permettant de l'empiler sur un autre présentoir du même type, réglé à la même longueur.

A cet effet, la partie supérieure de chaque paroi latérale du présentoir peut avantageusement comporter une gorge apte à recevoir une patte de fixation solidarisée à la partie inférieure de la paroi latérale correspondante d'un présentoir empilé sur le premier.

Des moyens peuvent être prévus pour immobiliser la ou les rallonges sur le plateau dans la position correspondant à la longueur voulue du présentoir.

Dans le but de mieux faire comprendre l'invention, on va en décrire maintenant un mode de réalisation, donné à titre d'exemple non limitatif, en référence au dessin annexé dans lequel :
- la figure 1 est une vue en perspective d'un plateau d'un présentoir selon l'invention,
- la figure 2 est une vue en perspective d'un exemple de rallonge apte à coopérer avec le plateau de la figure 1,
- la figure 3 est une vue en perspective d'un présentoir formé du plateau de la figure 1 et de deux rallonges du même type que celle de la figure 2, et
- la figure 4 est une vue en coupe selon IV-IV de la figure 3.

Le plateau 1 représenté sur la figure 1 est réalisé en matière plastique et comporte une partie centrale plane 2 et deux parties latérales 3 dans lesquelles sont réalisées des rainures 4 s'étendant parallèlement à la grande dimension du plateau.

Les rainures 4 sont espacées entre-elles d'une distance d sensiblement égale à leur largeur. Un écart d'environ ± 1 mm peut être toléré entre ces deux grandeurs.

La portion de plateau comprise entre deux rainures 4 constitue une dent 4' du plateau au sens de l'invention.

Le long de ses deux bords avant 5 et arrière 6, le plateau 1 comporte deux profilés 7, notamment métalliques, de renfort.

Chaque profilé 7 est logé à l'intérieur d'un tube 8 comportant des parties ajourées 8a dans sa paroi supérieure situées en quinconce avec des parties ajourées non visibles réalisées dans sa paroi inférieure. Ces parties ajourées n'ont pas d'autre justification que de faciliter la réalisation du tube 8 par moulage d'un seul tenant avec le plateau 1.

Le bord avant 5 du plateau comporte par ailleurs un bandeau incliné 9.

Sur la figure 2, on voit une rallonge 10 destinée à coopérer avec le plateau 1 de la figure 1.

La rallonge supporte une paroi latérale 11 du présentoir.

Conformément à l'invention, la rallonge 10 comporte une partie 12 agencée en râteau, dont les dents 13 présentent une section transversale identique à celle des rainures 4 réalisées dans le plateau 1.

Les dents 13 de la rallonge sont espacées d'une distance d sensiblement égale à leur largeur et égale à la largeur des rainures du plateau. On tolère un écart d'environ ± 1 mm sur ces cotes.

L'épaisseur des dents 13 correspond à la profondeur p des rainures.

La rallonge 10 comporte en outre, sur ses bords avant et arrière, deux tiges 14, notamment métalliques, aptes à coulisser à l'intérieur des profilés 7 du plateau. Ainsi la rallonge peut être montée de manière télescopique par rapport au plateau.

On voit également sur cette figure que la rallonge 10 comporte une portion de paroi arrière 15 dans laquelle est ménagé un orifice 16 permettant la fixation du présentoir, par exemple à un mur.

La figure 3 représente un présentoir comportant un plateau 1 et deux rallonges latérales 10.

On voit sur la figure 3 que lorsqu'une rallonge 10 est montée sur le plateau 1, les dents 13 de cette rallonge viennent s'engager dans les rainures 4 du plateau en étant à effleurement de ces dernières, de sorte que la face supérieure plane du plateau et la face supérieure plane de la rallonge 10 se situent dans un même plan.

Ainsi, grâce aux parties agencées en râteau, 3 et 12, mutuellement imbriquées du plateau 1 et des rallonges 10, la paroi de fond du présentoir constitue sur toute sa surface un support continu apte à supporter des emballages de manière stable.

Sur la vue en coupe de la figure 4, on a représenté en traits interrompus la partie inférieure d'une boîte d'emballage 17 qui repose sur le plateau 1 dans sa partie agencée en râteau 3.

On voit que la présence des rainures 4 ne gêne aucunement la stabilité de la boîte.

Le présentoir selon l'invention peut donc être ajusté à la longueur appropriée de manière à pouvoir contenir, sur une même rangée, un nombre entier de produits, quelle que soit la taille des emballages de ces produits.

Comme représenté à la figure 3 chaque rallonge comporte, comme le plateau, un bandeau 18 sur son bord avant, une baguette 19 recouvrant les bandeaux 9 et 18 du plateau et des rallonges. Cette baguette peut être par exemple encliquetée sur les bandeaux et constituer ainsi un moyen assurant le maintien en position des rallonges sur le plateau.

Une autre baguette 20 peut par exemple comporter des moyens d'identification correspondant aux produits contenus dans les emballages, par exemple des mèches de cheveux de couleurs différentes lorsque les produits présentés sont des produits de coloration capillaire.

Conformément à un mode de réalisation particulier de l'invention, chaque paroi latérale 11 est munie de moyens permettant d'empiler le présentoir sur un autre présentoir du même type et réglé à la même longueur.

Dans le cas présent, ces moyens sont constitués par des profilés métalliques creux 21 qui s'étendent par paire d'un bord inférieur à un bord supérieur de chaque paroi en débouchant vers le haut et vers le bas.

Des pattes de fixation, non représentées, sont prévues pour raccorder deux présentoirs empilés en pénétrant dans les profilés 21 alignés de ces deux présentoirs.

Il est bien entendu que le mode de réalisation qui vient d'être décrit ne présente aucun caractère limitatif et qu'il pourra recevoir toutes modifications désirables sans sortir pour cela du cadre de l'invention.

## Revendications

1. Présentoir de produits, tels que des produits capillaires, comportant deux parois latérales et une paroi de fond constituée par un plateau (1) et au moins une rallonge (10) montée de manière télescopique par rapport au plateau (1), la face supérieure plane du plateau (1) et celle de la rallonge (10) se trouvant dans un même plan, la rallonge (10) comportant, du côté du plateau (1), une partie constituée par des dents, dirigées vers le plateau (1), et prolongeant la face supérieure plane de la rallonge (10), le plateau (1) comportant, du côté de la rallonge (10), une partie prolongeant la face supérieure plane du plateau (1), et apte à recevoir les dents de la rallonge, caractérisé par le fait que la partie apte à recevoir les dents de la rallonge du plateau (1) est constituée par des rainures (4) réalisées dans l'épaisseur du plateau (1), les dents de la rallonge étant disposées en quinconce par rapport aux rainures du plateau (1) de manière à s'engager entre ces dernières.

2. Présentoir selon la revendication 1, caractérisé par le fait que la rallonge comporte au moins une tige (14) tandis que le plateau comporte au moins un profilé (7), la tige étant apte à coulisser à l'intérieur du profilé.

3. Présentoir selon l'une quelconque des revendications 1 et 2, caractérisé par le fait qu'il comporte deux rallonges (10) disposées chacune d'un côté du plateau (1).

4. Présentoir selon l'une quelconque des revendications 1 à 3, caractérisé par le fait qu'il comporte des moyens (21) permettant de l'empiler sur un autre présentoir du même type.

5. Présentoir selon l'une quelconque des revendications 1 à 4, caractérisé par le fait que la rallonge et le plateau comportent chacun un bandeau (9, 18) aptes à recevoir une baguette assurant le maintien en position de la rallonge sur le plateau.

## Claims

1. Display unit for products such as hair care products, comprising two side walls and a base, the latter consisting of a tray (1) and, mounted telescopically with respect to the tray (1), at least one extension (10), the flat top surface of the tray (1) and that of the extension (10) both lying in the same plane, the extension (10) comprising, towards the tray (1), a part consisting of teeth pointing towards the tray (1) and continuing the flat top surface of the extension (10), the tray (1) comprising, towards the extension (10), a part continuing the flat top surface of the tray (1) and able to accommodate the teeth of the extension, the unit being characterized in that the part able to accommodate the teeth of the extension of the tray (1) consists of grooves (4) formed in the thickness of the tray (1), the teeth of the extension being staggered relative to the grooves of the tray (1) so as to engage between these.

2. Display unit according to Claim 1, characterized in that the extension comprises at least one bar (14) while the tray comprises at least one section (7), the bar being able to slide into the section.

3. Display unit according to either of Claims 1 and 2, characterized in that it comprises two extensions (10) each situated on one side of the tray (1).

4. Display unit according to any one of Claims 1 to 3, characterized in that it comprises means (21) enabling it to be stacked on top of another display unit of the same kind.

5. Display unit according to any one of Claims 1 to 4, characterized in that the extension and the tray each comprise a fascia (9, 18) able to take a cover strip which keeps the extension in position on the tray.

## Patentansprüche

1. Schaustand für Produkte, wie etwa Haarprodukte, mit zwei Seitenwänden und einer Bodenwand, die von einer Platte (1) und mindestens einem Auszug (10) gebildet ist, der in Bezug auf die Platte (1) teleskopartig angebracht ist, wobei die obere, ebene Oberfläche der Platte (1) und die des Auszuges (10) sich in ein und derselben Ebene befinden, der Auszug (10) auf der Seite der Platte (1) einen Abschnitt aufweist, der durch Zähne gebildet ist, die gegen die Platte (1) gerichtet sind und die obere, ebene Oberfläche des Auszuges (10) verlängern, und die Platte (1) auf der Seite des Auszuges (10) einen Abschnitt aufweist, der die obere, ebene Oberfläche der Platte (1) verlängert und dazu eingerichtet ist, die Zähne des Auszuges aufzunehmen, dadurch gekennzeichnet, daß der Abschnitt, der dazu eingerichtet ist, die Zähne des Auszugs der Platte (1) aufzunehmen, von Einschnitten (4) gebildet ist, die in der Dicke der Platte (1) ausgebildet sind, und daß die Zähne des Auszuges in Bezug auf die Einschnitte der Platte (1) derart versetzt angeordnet sind, daß sie zwischen diesen letztgenannten eingreifen,

2. Schaustand nach Anspruch 1, dadurch gekennzeichnet, daß der Auszug mindestens eine Stange (14) aufweist, während die Platte mindestens ein Profilteil (7) aufweist, und daß die Stange dazu eingerichtet ist, im Inneren des Profilteils verschoben zu werden.

3. Schaustand nach irgendeinem der Ansprüche 1 und 2, dadurch gekennzeichnet, daß er zwei Auszüge (10) aufweist, die auf jeweils einer Seite der Platte (1) angeordnet sind.

4. Schaustand nach irgendeinem der Ansprüche 1 bis 3, dadurch gekennzeichnet, daß er Mittel (21) aufweist, die es gestatten, ihn auf einem anderen Schaustand derselben Art zu stapeln.

5. Schaustand nach irgendeinem der Ansprüche 1 bis 4, dadurch gekennzeichnet, daß der Auszug und die Platte jeweils einen Sims (9, 18) aufweist, der jeweils dazu eingerichtet ist, eine Leiste aufzunehmen, die es gestattet, den Auszug in seiner Lage auf der Platte zu halten.
